# EUROPÄISCHE PATENTSCHRIFT

(11) **EP 2 915 698 B1**
(45) Veröffentlichungstag und Bekanntmachung des Hinweises auf die Patenterteilung: **05.05.2021**
(21) Anmeldenummer: 15157160.1
(22) Anmeldetag: 02.03.2015
(51) Int. Cl.: F21S 41/19

(54) **LED-Leuchte**
LED LIGHT
LAMPE À DEL

(30) Priorität: 06.03.2014 EP 14158090; 24.06.2014 EP 14002159
(43) Veröffentlichungstag der Anmeldung: 09.09.2015
(73) Patentinhaber: HDO -Druckguss- und Oberflächentechnik GmbH, 33106 Paderborn (DE); HELLA GmbH & Co. KGaA, 59552 Lippstadt (DE)
(72) Erfinder: Müller, Karl-Josef, 33142 Büren (DE); Franzke, Michael, 33161 Hövelhof (DE); Duhme, David, 59557 Lippstadt (DE); Kösters, Werner, 59577 Lippstadt (DE)
(74) Vertreter: Albrecht, Ralf

(56) Entgegenhaltungen:
- EP-A2- 2 317 213
- EP-A2- 2 522 898
- WO-A1-2014/008523
- DE-A1- 10 351 462
- JP-A- 2009 295 369
- US-A1- 2005 180 157
- US-A1- 2007 109 806
- US-A1- 2011 280 034

## Beschreibung

Die vorliegende Erfindung betrifft eine LED-Leuchte, insbesondere LED-Fahrzeugscheinwerfer, mit einer Leuchteneinheit oder mehreren Leuchteneinheiten, wobei jede Leuchteneinheit ein Leuchtmittel in der Form einer LED-Platine mit einer leuchtenden Fläche und eine dem Leuchtmittel zugeordnete optische Einrichtung mit wenigstens einem Reflektor und/oder wenigstens einer Linse aufweist.

LED-Leuchten ersetzen in zunehmendem Maße andere Leuchten, weil sie langlebiger sind und eine vergleichsweise geringe Wärmestrahlung aussenden. Auch im Bereich der Kraftfahrzeugbeleuchtung kommen inzwischen Hauptscheinwerfer zum Einsatz, die das Abblendlicht in LED-Technik realisieren oder sogar als Voll-LED-Scheinwerfer ausgestaltet sind und damit herkömmliche Xenon-Scheinwerfer ablösen.

Die Realisierung des Abblendlichts in LED-Technik erfordert üblicherweise, dass vier Leuchteneinheiten mit LEDs und diesen zugeordneten optischen Einrichtungen in der Form von Reflektoren und/oder Linsen vorgesehen sind, wobei jeweils zwei Leuchteneinheiten bestehend aus LEDs und zugeordneter optischer Einrichtung für die Beleuchtung des Vorfeldes und zwei Leuchteneinheiten für die Reichweite zuständig sind.

Als LED-Leuchtmittel kommen dabei LED-Platinen zum Einsatz, die ein flächiges Substrat besitzen, welches mit den erforderlichen LEDs und ggf. weiteren elektronischen Bauelementen bestückt sind. Zusätzlich sind Anschlussflächen vorhanden, über welche die LED-Platinen an Leitungen angeschlossen werden können. In der Regel handelt es sich bei den Anschlussflächen um verzinnte Kupferflächen, die dem Lötanschluss von Leitungen dienen. Die LEDs bilden dann eine leuchtende Fläche der LED-Platinen.

Die LEDs müssen beim Einsatz in Hauptscheinwerfern von Fahrzeugen hochpräzise gegenüber den Reflektoren positioniert sein, was hohe Anforderungen an die Herstellung stellt. Aus diesem Grund werden LED-Hauptscheinwerfer von Fahrzeugen komplett bei der Herstellung justiert. Dies bringt den Nachteil mit sich, dass die Leuchtmittel nicht ausgewechselt werden können. Entsprechend ist bei einem defekten Leuchtmittel häufig der Ersatz des kompletten Scheinwerfers erforderlich.

Aus der JP 2009-295369 A ist eine Fahrzeugleuchte mit einer Leuchteinheit bekannt, die eine LED-Platine mit einer leuchtenden Fläche und eine zugeordnete optische Einrichtung mit einem Reflektor umfasst. Es sind elastische Druckmittel vorgesehen, welche die LED-Platine beaufschlagen, um diese in Richtung des Reflektors zu drücken und so eine Positionierung der LED-Platine in einer Richtung zu bewirken.

Die US 2007/109806 A1 offenbart eine weitere Fahrzeugleuchte mit einer Leuchteinheit, die eine LED-Platine mit einer leuchtenden Fläche und eine zugeordnete optische Einrichtung mit einem Reflektor und einer Linse umfasst. Der Platinenhalter definiert eine Aufnahme, in welcher die LED-Platine positioniert ist. Ferner sind an dem Platinenhalter elastische Druckmittel vorgesehen, welche die LED-Platine beaufschlagen, um die LED-Platine in dem Platinenhalter zu fixieren.

Aus der DE 103 51 462 A1 ist schließlich eine Leuchteneinheit mit einer Reflektoranordnung und einer in die Reflektoranordnung einschiebbaren LED-Leuchte bekannt. Eine Reflektoranordnung für eine LED-Leuchte ist aus der EP2317213 A2 bekannt.

Aufgabe der vorliegenden Erfindung ist es daher, eine LED-Leuchte, insbesondere einen LED-Fahrzeugscheinwerfer der eingangs genannten Art so auszugestalten, dass die Positionierung der LED-Platinen und damit der leuchtenden Flächen gegenüber den zugeordneten Reflektoren vereinfacht und damit die Montage erleichtert wird. Insbesondere soll auch die Möglichkeit geschaffen werden, die Leuchtmittel auszutauschen.

Diese Aufgabe ist bei einer LED-Leuchte der eingangs genannten Art dadurch gelöst, dass ein Reflektorhalter vorgesehen ist, der die optischen Einrichtungen der vorhandenen Leuchteneinheit oder Leuchteneinheiten trägt und insbesondere einteilig damit ausgebildet ist, dass ein Platinenhalter vorgesehen ist, der an dem Reflektorhalter lösbar befestigt ist, dass der Platinenhalter für jede Leuchteneinheit eine Aufnahme aufweist, in welcher die LED-Platine der Leuchteneinheit positioniert ist, wobei die LED-Platine Anlageflächen aufweist, die mit korrespondierenden Anlageflächen an dem Reflektorhalter in Anlage kommen, um die LED-Platine in der Aufnahme gegenüber der zugeordneten optischen Einrichtung in allen Richtungen zu positionieren, wenn
der Platinenhalter an dem Reflektorhalter fixiert ist, und dass jeder Leuchteneinheit elastische Druckmittel zugeordnet sind, die an dem Platinenhalter und/oder dem Reflektorhalter vorgesehen sind und die LED-Platine der Leuchteneinheit beaufschlagen, um deren Anlageflächen gegen die Anlageflächen des Reflektorhalters zu drücken, wenn der Platinenhalter an dem Reflektorhalter fixiert ist.

Die erfindungsgemäße LED-Leuchte umfasst damit zwei bauliche Hauptkomponenten, nämlich zum einen den Reflektorhalter, welcher die optischen Einrichtungen trägt, und zum anderen den Platinenhalter, der mit dem Reflektorhalter lösbar verbunden ist. Die LED-Platinen sind dabei in die Aufnahmen des Platinenhalters eingelegt und werden in diesen vorpositioniert. Die endgültige Positionierung des Platinenhalters erfolgt erst, wenn der Platinenhalter an dem Reflektorhalter montiert wird. Hierzu weisen die LED-Platinen und der Reflektorhalter zueinander korrespondierende Anlageflächen auf, die im montierten Zustand miteinander in Anlage kommen und dafür sorgen, dass die LED-Platinen in allen Richtungen gegenüber dem Reflektorhalter und damit gegenüber den ihnen zugeordneten Reflektoren positioniert werden. Dabei wird durch elastische Druckmittel sichergestellt, dass die Anlageflächen der LED-Platinen gegen die korrespondierende Anlageflächen des Reflektorhalters gedrückt werden. Im Ergebnis ist es zur Montage der erfindungsgemäßen LED-Leuchte lediglich erforderlich, den Platinenhalter mit in die Aufnahmen eingelegten LED-Platinen an dem Reflektorhalter zu befestigen, beispielsweise anzuschrauben. Die LED-Platinen werden dann automatisch durch die elastischen Druckmittel gegen die Anlageflächen des Reflektorhalters gedrückt und so positioniert. Eine aufwändige Justierung ist damit nicht erforderlich. Ebenfalls ist es möglich, die Leuchtmittel auszutauschen. Hierzu braucht lediglich der Platinenhalter von dem Reflektorhalter gelöst zu werden. Dann können entweder einzelne LED-Platinen ausgewechselt werden. Alternativ kann auch der ganze Platinenhalter mit den LED-Platinen ausgetauscht werden. Für diesen Fall ist zweckmäßigerweise die Steuerungselektronik für die LED-Platinen an dem Platinenhalter vorgesehen.

Der Reflektorhalter und die Reflektoren sind bevorzugt einteilig ausgebildet, so dass sie beispielsweise als Gussteil hergestellt werden können. Auf diese Weise können Fertigungstoleranzen minimiert werden. Gleichzeitig wird die Wärmeableitung aus den LED-Platinen begünstigt. Da über den Platinenhalter lediglich eine Vorpositionierung der LED-Platinen an dem Reflektorhalter vorgenommen wird, sind die Anforderungen an die Fertigungstoleranzen bei dem Platinenhalter nicht hoch, so dass dieser günstig hergestellt werden kann.

Gemäß einer Ausführungsform der Erfindung ist vorgesehen, dass jede Aufnahme für eine LED-Platine zu einer vorderen Stirnseite des Platinenhalters offen ist und die zugeordnete LED-Platine an der offenen Stirnseite aus der Aufnahme ragt, wobei an dem aus der Aufnahme ragenden Endabschnitt der LED-Platine die Anlageflächen der LED-Platinen zur Positionierung der LED-Platinen gegenüber der jeweils zugehörigen optischen Einrichtung ausgebildet sind.

In bevorzugter Weise weist der Platinenhalter einen Platinenhalterkörper auf und ist jeder Leuchteneinheit ein Trägerarm zugeordnet, welcher von der Vorderseite des Platinenhalterkörpers gradlinig abragt, wobei an dem freien, vorderen Endabschnitt des Trägerarms die Aufnahme für die LED-Platine der Leuchteneinheit ausgebildet ist. Dem Trägerarm jeder Leuchteneinheit ist eine korrespondierende Trägeraufnahme in dem Reflektorhalter zugeordnet, in welche der Trägerarm von der Rückseite des Reflektorhalters her geradlinig eingeschoben ist bzw. eingeschoben werden kann, wobei die Trägeraufnahme insbesondere seitliche Führungsnuten definiert, in welche die seitlichen Ränder des zugeordneten Trägerarms eingreifen. Zur Montage des Platinenhalters brauchen bei dieser Ausgestaltung lediglich die Trägerarme des Platinenhalters in die entsprechenden Trägeraufnahmen des Reflektorhalters eingeschoben zu werden, bis der Platinenhalterkörper an dem Reflektorhalterkörper in Anlage kommt, wozu an dem Platinenhalterkörper und dem Reflektorhalterkörper entsprechende Anschlagflächen vorgesehen sind. In dieser Endposition wird dann der Platinenhalterkörper an dem Reflektorhalterkörper fixiert. Zur Positionierung der LED-Platinen sind diese gemäß einer Ausführungsform der Erfindung in den zugehörigen Aufnahmen parallel zu der Erstreckungsrichtung der Trägerarme und damit auch der Einschubrichtung Z bewegbar und sind im hinteren Endbereich der Aufnahmen des Platinenhalters elastische Druckmittel vorgesehen, welche die LED-Platinen elastisch aus den Aufnahmen drücken.

Die LED-Platinen können an ihrem vorderen Endbereich einen Zentriervorsprung aufweisen, der in eine korrespondierende Zentrierausnehmung der zugehörigen Trägeraufnahme eingreift, um die LED-Platinen in einer quer zur Einschubrichtung Z verlaufenden Y-Richtung zu zentrieren, wobei der Zentriervorsprung und die Zentrierausnehmung jeweils einander gegenüberliegende, seitliche Anlageflächen aufweisen. Ferner weisen die LED-Platinen und der Reflektorhalter Anlageflächen auf, um die LED-Platinen an dem Reflektorhalter in der Einschubrichtung Z zu positionieren, wobei vorzugsweise diese Z-Anlageflächen der LED-Platinen auf gegenüberliegenden Seiten des Zentriervorsprungs ausgebildet sind. Bei dieser Ausgestaltung kommen die Z-Anlageflächen der LED-Platinen beim Einschieben der Trägerarme in die Trägeraufnahmen mit den entsprechenden Anlageflächen des Reflektorhalters in Kontakt. Beim weiteren Einschieben der Trägerarme werden die elastischen Druckmittel am hinteren Endbereich der Aufnahmen des Platinenhalters elastisch zusammengedrückt und damit gespannt, so dass die LED-Platinen in der Einschubrichtung positioniert werden. Gleichzeitig kommen die Zentriervorsprünge der LED-Platine mit den korrespondierenden Zentrierausnehmungen des Reflektorhalters in Eingriff, um die LED-Platinen in der Y-Richtung zu positionieren.

Zur Positionierung der LED-Platinen in einer X-Richtung, die quer zur Einschubrichtung Z bzw. der YZ-Ebene verläuft, bilden bevorzugt die Unterseiten jeder LED-Platine eine Anlagefläche, wobei die korrespondierenden Anlageflächen des Reflektorhalters von dem Boden der Trägeraufnahmen erhaben sind. Zusätzlich sind elastische Druckmittel bzw. Federelemente an dem Reflektorhalter oder dem Platinenhalter vorgesehen, die auf die Oberseiten der LED-Platinen wirken, um die Unterseiten der LED-Platinen gegen die korrespondierenden Anlageflächen des Reflektorhalters zu drücken. Hierzu können beispielsweise elastische Druckmittel in Form von Blattfedern an dem Platinenhalter vorgesehen sein, die sich über die offene Oberseite der Aufnahmen erstrecken und ausgebildet sind, um eine in die Aufnahme eingesetzte LED-Platine in Richtung des Bodens der Aufnahme niederzudrücken. Insbesondere können die Blattfedern an ihrem rückseitigen Endbereich an den Trägerarmen gehalten sein und sich zur Vorderseite hin über die Aufnahmen erstrecken. Durch die vorgesehenen Druckmittel wird ein flächiger Kontakt zwischen der LED-Platine und dem Reflektorhalter gewährleistet, durch den auch ein guter thermischer Kontakt zwischen den Bauteilen sichergestellt wird. Auf diese Weise kann eine gute thermische Ableitung der im Betrieb entstehenden Wärme aus der LED-Platine in den Reflektorhalter stattfinden.

Der erhabenen Anlagefläche des Reflektorhalters kann dabei eine Auflaufschräge zugeordnet sein, welche mit der LED-Platine in der Weise zusammenwirkt, dass diese beim Einschieben der Trägerarme entgegen der Rückstellkraft der die LED-Platine niederdrückenden Federelemente angehoben wird.
Ein Platinenhalter für eine LED-Leuchte umfasst vorzugsweise einen Platinenhalterkörper und einen geradlinig von dem Platinenhalterkörper abragenden Trägerarm oder mehrere parallel zueinander von der Vorderseite des Platinenhalterkörpers abragende Trägerarme, wobei jeder Trägerarm an seinem freien, vorderen Endabschnitt eine zur vorderen Stirnseite des Trägerarms offene Aufnahme für eine LED-Platine aufweist, wobei im hinteren Bereich der Aufnahme elastische Druckmittel vorgesehen sind, die ausgebildet sind, eine in die Aufnahme eingesetzte LED-Platine elastisch aus der Aufnahme zu drücken.

Gemäß einer bevorzugten Ausführungsform ist vorgesehen, dass an dem Platinenhalter elastische Druckmittel vorgesehen sind, die sich über eine offene Oberseite der vorhandenen Aufnahme oder Aufnahmen erstrecken und ausgebildet sind, um eine in die Aufnahme eingesetzte LED-Platine in Richtung des Bodens der Aufnahme niederzudrücken, wobei insbesondere als elastische Druckmittel Blattfedern an dem Platinenhalter und insbesondere den Trägerarmen vorgesehen sind, die an ihrem rückseitigen Endbereich an dem Platinenhalter und insbesondere den Trägerarmen gehalten sind und sich zur Vorderseite hin über die Aufnahmen erstrecken.

Ferner wird eine Reflektoranordnung für eine LED-Leuchte, insbesondere einen LED-Fahrzeugscheinwerfer, mit einer Leuchteneinheit oder mehreren Leuchteneinheiten geschaffen, wobei jede Leuchteneinheit ein Leuchtmittel in der Form einer LED-Platine mit einer leuchtenden Fläche und eine dem Leuchtmittel zugeordnete optische Einrichtung aufweist, mit einem Reflektorhalter, der die optische Einrichtung der vorhandenen Leuchteneinheiten trägt und insbesondere einteilig mit diesen ausgebildet ist, wobei jeder Leuchteneinheit eine Trägeraufnahme in dem Reflektorhalter zugeordnet ist, in welche ein Trägerarm eines Platinenhalters von der Rückseite des Reflektorhalters geradlinig eingeschoben werden kann, und wobei im vorderen Endbereich jeder Trägeraufnahme Anlageflächen ausgebildet sind, um jeweils eine LED-Platine in der Trägeraufnahme zu positionieren, wobei jede Trägeraufnahme insbesondere seitliche Führungsnuten definiert, in welche die seitlichen Ränder des zugeordneten Trägerarms eingreifen.

Die Reflektoranordnung zeichnet sich gemäß einer Ausführungsform dadurch aus, dass in der Trägeraufnahme, insbesondere im Bereich einer stirnseitigen Endfläche der Trägeraufnahme, eine Zentrierausnehmung, um eine LED-Platine in einer quer zur Einschubrichtung verlaufenden Y-Richtung zu zentrieren, und wenigstens eine Anlagefläche, um eine LED-Platine in der Einschubrichtung zu positionieren, ausgebildet sind und/oder dass im Bereich des Bodens der Trägeraufnahme eine Anlagefläche ausgebildet ist, die von dem Boden der Trägeraufnahme erhaben ist.

In der Zeichnung ist ein Ausführungsbeispiel einer erfindungsgemäßen LED-Leuchte dargestellt. In der Zeichnung zeigt:
- Figur 1: eine LED-Leuchte gemäß der vorliegenden Erfindung in perspektivischer Darstellung,
- Figur 2: einen Platinenhalter und eine LED-Platine der LED-Leuchte aus Figur 1,
- Figur 3: den Platinenhalter aus Figur 2 mit daran vorpositionierten LED-Platinen,
- Figur 4: den Platinenhalter aus Figur 3 mit einem Reflektorhalter und daran vorgesehene Reflektoren,
- Figur 5: in Schnittdarstellung den Eingriffsbereich zwischen einer LED-Platine und dem Reflektorhalter,
- Figur 6: eine weitere LED-Leuchte gemäß der vorliegenden Erfindung in perspektivischer Darstellung,
- Figur 7: ein Platinenhalter und eine LED-Platine der LED-Leuchte aus Figur 6,
- Figur 8: den Platinenhalter aus Figur 7 mit einer daran vorpositionierten LED-Platine,
- Figur 9: den Platinenhalter aus Figur 8 mit einem Reflektorhalter und einem daran gehaltenen Reflektor und
- Figur 10: eine weitere Ausführungsform eines Reflektorhalters mit einer daran gehaltenen optischen Einrichtung, die einen Reflektor und eine Linse umfasst.

In der Zeichnung ist eine LED-Leuchte gemäß einer Ausführungsform der vorliegenden Erfindung dargestellt. Die LED-Leuchte umfasst zwei Leuchteneinheiten, die jeweils ein Leuchtmittel in der Form einer LED-Platine 1 und einen der LED-Platine 1 zugeordneten Reflektor 2a einer optischen Einrichtung aufweisen. Die optische Einrichtung kann alternativ oder zusätzlich zu dem Reflektor 2a eine optische Linse 2b aufweisen. Die LED-Platine 1 besitzt in an sich bekannter Weise ein flächiges Substrat 1a, welches starr ausgebildet und mit den erforderlichen LEDs und ggf. weiteren elektronischen Bauelementen bestückt ist. Die LEDs bilden eine leuchtende Fläche 1b der LED-Platine 1. Die weiteren elektronischen Bauelemente und auch die elektrischen Anschlussflächen der LED-Platinen 1 sind in der Zeichnung nicht dargestellt.

Die LED-Platinen 1 sind an einem gemeinsamen Platinenhalter 3 gehalten, der auch die Steuerungselektronik für die LED-Platinen 1 trägt. Wie insbesondere die Figur 2 gut erkennen lässt, besitzt der Platinenhalter 3 einen Platinenhalterkörper 3a, der hier quaderförmig ausgebildet ist, und zwei Trägerarme 3b, welche von der vorderen Stirnseite des Platinenhalterkörpers 3a parallel zueinander abragen. In dem dargestellten Ausführungsbeispiel ragen die Trägerarme 3b von der vorderen Stirnfläche des Platinenhalterkörpers 3a ab. Die Trägerarme 3b sind jeweils einer Leuchteneinheit zugeordnet und weisen an ihrem vorderen, freien Endabschnitt eine Aufnahme 4 auf, in welche die LED-Platine 1 der Leuchteneinheit eingeschoben werden kann. Die Aufnahmen 4 sind zur vorderen Stirnseite der Trägerarme 3b offen, so dass die LED-Platinen 1 an der offenen Stirnseite aus den Aufnahmen 4 ragen. Ferner sind die Aufnahmen 4 zur Oberseite der Trägerarme 3b offen, und auch der Boden der Aufnahme 4 ist durch eine Öffnung 5, die sich von der Rückseite bis hin zur Vorderseite der Aufnahme 4 erstreckt, unterbrochen.

Am hinteren Endbereich der Aufnahmen 4 ist jeweils eine Druckfeder 6 vorgesehen, die wirksam ist, um eine in die Aufnahme 4 eingesetzte LED-Platine 1 in der Längsrichtung 7 des Trägerarmes 3b aus der Aufnahme 4 zu drücken. Die Druckfeder 6 ist hier in der Form eines elastischen Bügels ausgebildet, der sich quer zu der Aufnahme 4 erstreckt und an deren seitlichen Wandungen angeformt ist.

Ferner ist jeder Aufnahme 4 eine Druckfeder 7 zugeordnet, die auf die Oberseite der LED-Platinen 1 wirkt, um diese nach unten in Richtung des Bodens der Aufnahme 4 zu drücken. Die Druckfeder ist hier in der Form einer Blattfeder 7 ausgebildet, deren hinterer Endabschnitt an der Rückseite der Aufnahme 4 mit dem Trägerarm 3b verbunden ist und die sich in der Längsrichtung Z des Trägerarms 3b über die Aufnahme 4 erstreckt.

Die Reflektoren 2 sind an einem gemeinsamen Reflektorhalter 8 angeordnet und unter Bildung einer Reflektoranordnung einstückig mit diesem ausgebildet. Konkret sind der Reflektorhalter 8 und die Reflektoren 2a als ein Bauteil im Gussverfahren hergestellt. Der Reflektorhalter 8 besitzt zwei Trägeraufnahmen 9, in welche die Trägerarme 3b des Platinenhalters 3 eingeschoben werden können. Die Trägeraufnahmen 9 definieren dabei seitliche Führungsnuten 9a, 9b, in welche die seitlichen Ränder der Trägerarme 3b eingreifen. Im Übrigen sind die Trägeraufnahmen 9 zu ihrer Oberseite hin offen.

Am vorderen Endabschnitt der LED-Platinen 1 einerseits und an dem vorderen Endbereich der Trägeraufnahmen 9 andererseits sind einander zugeordnete Anlageflächen ausgebildet, um die LED-Platinen 1 in dem Reflektorhalter und damit gegenüber dem jeweils zugeordneten Reflektor 2 zu positionieren, wenn die Trägerarme 3b vollständig in die Trägeraufnahmen 9 eingeschoben sind. Dies ist dann der Fall, wenn die vordere Stirnfläche des Platinenhalterkörpers 3a an der hinteren Stirnfläche 8a des Reflektorhalters 8 in Anlage kommt.

In den Figuren 6 bis 9 ist eine weitere Ausführungsform einer LED-Leuchte gemäß der vorliegenden Erfindung dargestellt. Diese entspricht der zuvor erläuterten Ausführungsform mit der Maßgabe, dass die LED-Leuchte nur eine einzige Leuchteneinheit mit einem Leuchtmittel in der Form einer LED-Platine 1 und einen der LED-Platine 1 zugeordneten Reflektor 2a einer optischen Einrichtung aufweisen. Entsprechend besitzt der Platinenhalter 3 auch nur einen Trägerarm 2b, welcher von der vorderen Stirnseite des Platinenhalterkörpers 3a geradlinig abragt. Der Trägerarm 3b weist in bereits beschriebener Weise an seinem vorderen, freien Endabschnitt eine Aufnahme 4 auf, in welcher die LED-Platine 1 der Leuchteneinheit eingeschoben werden kann. Am hinteren Endbereich der Aufnahme 4 ist eine Druckfeder 6 vorgesehen, die wirksam ist, um eine in die Aufnahme 4 eingesetzte LED-Platine 1 in der Längsrichtung 7 des Trägerarms 3b aus der Aufnahme 4 zu drücken, so dass die LED-Platine 1 an der offenen Stirnseite aus der Aufnahme 4 ragt. Ferner ist der Aufnahme 4 eine Druckfeder 7 zugeordnet, die auf die Oberseite der LED-Platine 1 wirkt, um diese nach unten in Richtung des Bodens der Aufnahme 4 niederzudrücken. Die Druckfeder ist wie bei der ersten Ausführungsform in der Form einer Blattfeder 7 ausgebildet, deren hinterer Endabschnitt an der Rückseite der Aufnahme 4 mit dem Trägerarm 3b verbunden ist und die sich in der Längsrichtung Z des Trägerarms 3b über die Aufnahme 4 erstreckt.

Der Reflektor 2a ist an einem Reflektorhalter 8 angeordnet, der eine Trägeraufnahme 9 besitzt, in der welche der Trägerarm 3b des Platinenhalters 3 eingeschoben werden kann. Die Trägeraufnahme 9 definiert dabei seitlichen Führungsnuten 9a, 9b, in welche die seitlichen Ränder des Trägerarms 3b eingreifen. Im Übrigen ist die Trägeraufnahme 9 zu ihrer Oberseite hin offen.

Am vorderen Endabschnitt der LED-Platine 1 einerseits und an dem vorderen Endbereich der Trägeraufnahme 9 andererseits sind einander zugeordnete Anlageflächen ausgebildet, um die LED-Platine 1 in dem Reflektorhalter 8 und damit gegenüber dem Reflektor 2a zu positionieren, wenn der Trägerarm 3b vollständig in die Trägeraufnahme 9 eingeschoben ist.

Konkret weist die LED-Platine 1 an ihrem vorderen Endbereich einen Zentriervorsprung 10 auf, der in eine korrespondierende Zentrierausnehmung 11 der zugehörigen Trägeraufnahme 9 eingreift, um die LED-Platine 1 in einer quer zur Einschubrichtung Z verlaufenden Y-Richtung zu zentrieren. Der Zentriervorsprung 10 besitzt hierzu an seinen gegenüberliegenden Seiten entsprechende seitliche Anlageflächen 10a, 10b, die mit korrespondierenden Anlageflächen 11a, 11b der Zentrierausnehmung 11 in Kontakt kommen. Ferner weisen die LED-Platine 1 und der Reflektorhalter 8 Anlageflächen auf, um die LED-Platine 1 an dem Reflektorhalter 8 in der Einschubrichtung Z zu positionieren. Diese Z-Anlageflächen 12a, 12b; 13a, 13b der LED-Platine 1 sind hier an den in Y-Richtung gegenüberliegenden Seiten der Schulter des Zentriervorsprungs 10 des Platinenkörpers 3a und den an der Zentrierausnehmung 11 vorhandenen Schulterflächen der Trägeraufnahme 9 ausgebildet.

Zur Positionierung der LED-Platine 1 in einer X-Richtung, die senkrecht zu der YZ-Ebene verläuft, bildet die Unterseite der LED-Platine 1 jeweils eine Anlagefläche. Eine korrespondierende Anlagefläche 14 ist am Boden der Trägeraufnahme 9 ausgebildet und gegenüber den umliegenden Bodenbereichen erhaben, d.h. die Anlagefläche 14 steht nach oben über den Boden der Trägeraufnahme 9 vor. Dabei ist der vordere Endabschnitt der Anlagefläche 14 als eine Auflaufschräge 14a ausgebildet, die mit der zugehörigen LED-Platine 1 zusammenwirkt, um diese beim Einschieben des Trägerarms 3b anzuheben.

Zur Montage der LED-Leuchte 1 wird zunächst die LED-Platine 1 in die beiden Aufnahmen 4 der Trägerarme 3b des Platinenhalters 3 von deren offenen Stirnseite her eingeschoben. Anschließend wird der Platinenhalter 3 mit dem Reflektorhalter 8 verbunden, indem die Trägerarme 3b des Platinenhalters 3 in die zugehörige Trägeraufnahme 9 des Reflektorhalters 8 eingeschoben werden, bis der Platinenhalterkörper 3a an dem Reflektorhalter 8 in Anlage kommt. In dieser Endposition werden der Platinenhalter 3 und der Reflektorhalter 8 miteinander lösbar verbunden, nämlich verschraubt.

Beim Einschieben des Trägerarms 3b in die Trägeraufnahme 9 kommt der Zentriervorsprung 10 an dem vorderen Endbereich des Substrats 1a der LED-Platine 1 mit der zugehörigen Zentierausnehmung 11 der Trägeraufnahme 9 in Eingriff, wodurch die LED-Platine 1 in der Y-Richtung zentriert wird. Außerdem kommen die Z-Anlageflächen 12a, 12b im Bereich der Schultern der LED-Platine 1 auf den gegenüberliegenden Seiten des Zentriervorsprungs 10 mit den korrespondierenden Anlageflächen 13a, 13b des Reflektorhalters 8 in Eingriff, um die LED-Platine 1 in der Einschubrichtung Z zu positionieren. Nach der Positionierung der LED-Platine 1 in der Z-Richtung führt ein weiteres Einschieben der Trägerarme 3a dazu, dass die Druckfedern 6 im hinteren Endbereich der Aufnahmen 4 zusammengedrückt und damit gespannt werden, so dass durch die Rückstellkraft der Druckfedern 6 sichergestellt wird, dass die LED-Platine 1 an den Z-Anlageflächen 13a, 13b des Reflektorhalters 8 gehalten werden.

Beim Einschieben des Trägerarms 3a wird die LED-Platine 1 ferner durch das Zusammenwirken mit der Auflaufschräge 14b am Boden der Trägeraufnahme 9 entgegen der Rückstellkraft der Blattfeder 7, welche die Aufnahme 4 übergreift, leicht angehoben, so dass die LED-Platine 1 durch die Blattfeder 7 gegen die Anlagefläche 14 am Boden der Trägeraufnahme 9 gedrückt wird, um die LED-Platine 1 in X-Richtung zu positionieren.

Schließlich ist in Figur 10 ein Reflektorhalter 8 dargestellt, der eine optische Einrichtung 2 trägt, welche einen Reflektor 2a und eine daran positionierte Linse 2b umfasst. Die Trägeraufnahme 9 ist hier wie bei den beiden zuvor beschriebenen Ausführungsformen ausgebildet. Die seitlichen Ränder der Trägeraufnahme 9 sind hier schwalbenschwanzartig ausgebildet, um die korrespondierend ausgebildeten Ränder einer LED-Platine zu führen und an dem Reflektorhalter gegen ein Lösen nach oben hin zu fixieren.

## Patentansprüche

1. LED-Leuchte, insbesondere LED-Fahrzeugscheinwerfer, mit einer Leuchteneinheit oder mehreren Leuchteneinheiten, wobei jede Leuchteneinheit ein Leuchtmittel in der Form einer LED-Platine (1) mit einer leuchtenden Fläche (1b) und eine dem Leuchtmittel (1) zugeordnete optische Einrichtung (2) mit wenigstens einem Reflektor (2a) und/oder wenigstens einer Linse (2b) aufweist, wobei ein Reflektorhalter (8) vorgesehen ist, der die optischen Einrichtungen (2) der vorhandenen Leuchteneinheit oder Leuchteneinheiten trägt und insbesondere einteilig damit ausgebildet ist, dass ein Platinenhalter (3) vorgesehen ist, der an dem Reflektorhalter (8) lösbar befestigt ist, dass der Platinenhalter (3) für jede Leuchteneinheit eine Aufnahme (4) aufweist, in welcher die LED-Platine (1) der Leuchteneinheit positioniert ist, **dadurch gekennzeichnet, dass** die LED-Platine (1) Anlageflächen aufweist, die mit korrespondierenden Anlageflächen an dem Reflektorhalter (8) in Anlage kommen, um die LED-Platine (1) in der Aufnahme (4) gegenüber der zugeordneten optischen Einrichtung (2) in allen Richtungen zu positionieren, wenn der Platinenhalter (3) an dem Reflektorhalter (8) fixiert ist, und dass jeder Leuchteneinheit elastische Druckmittel (6, 7) zugeordnet sind, die an dem Platinenhalter (3) und/oder dem Reflektorhalter (8) vorgesehen sind und die LED-Platine (1) der Leuchteneinheit beaufschlagen, um deren Anlageflächen gegen die Anlageflächen des Reflektorhalters (8) zu drücken, wenn der Platinenhalter (3) an dem Reflektorhalter (8) fixiert ist.

2. LED-Leuchte nach Anspruch 1, **dadurch gekennzeichnet, dass** jede Aufnahme (4) für eine LED-Platine (1) zu einer vorderen Stirnseite des Platinenhalters (3) offen ist und die zugeordnete LED-Platine (1) an der offenen Stirnseite aus der Aufnahme (4) ragt, wobei an dem aus der Aufnahme (4) ragenden Endabschnitt der LED-Platine (1) die Anlageflächen der LED-Platinen (1) zur Positionierung der LED-Platinen (1) gegenüber der jeweils zugehörigen optischen Einrichtung (2) ausgebildet sind.

3. LED-Leuchte nach Anspruch 1 oder 2, **dadurch gekennzeichnet, dass** der Platinenhalter (3) einen Platinenhalterkörper (3a) aufweist und jeder Leuchteneinheit ein Trägerarm (3b) zugeordnet ist, welcher von der Vorderseite des Platinenhalterkörpers (3a) gradlinig abragt, wobei an dem freien, vorderen Endabschnitt des Trägerarms (3b) die Aufnahme (4) für die LED-Platine (1) der Leuchteneinheit ausgebildet ist.

4. LED-Leuchte nach Anspruch 3, **dadurch gekennzeichnet, dass** dem Trägerarm (3b) jeder Leuchteneinheit eine Trägeraufnahme (9) in dem Reflektorhalter (8) zugeordnet ist, in welche der Trägerarm (3b) von der Rückseite des Reflektorhalters (8) her geradlinig eingeschoben ist, wobei die Trägeraufnahme (9) insbesondere seitliche Führungsnuten (9a, 9b) definiert, in welche die seitlichen Ränder des zugeordneten Trägerarms (3b) eingreifen.

5. LED-Leuchte nach Anspruch 4, ***dadurch gekennzeichnet,* dass** jede LED-Platine (1) in der zugehörigen Aufnahme (4) eines Trägerarms (3b) parallel zu der Einschubrichtung (Z) des Trägerarms (3b) bewegbar ist und im hinteren Endbereich der Aufnahme (4) elastische Druckmittel (6) vorgesehen sind, welche die LED-Platine (1) elastisch nach vorne aus der Aufnahme (4) drücken, wobei insbesondere die LED-Platine (1) an ihrem vorderen Endbereich einen Zentriervorsprung (10) aufweist, der in eine korrespondierende Zentrierausnehmung (11) der zugehörigen Trägeraufnahme (9) eingreift, um die LED-Platine (1) in einer quer zur Einschubrichtung Z verlaufenden Y-Richtung zu zentrieren, wobei der Zentriervorsprung (10) und die Zentrierausnehmung (11) jeweils einander gegenüberliegende, seitliche Anlageflächen (10a, 10b; 11a, 11b) aufweisen.

6. LED-Leuchte nach Anspruch 5, **dadurch gekennzeichnet, dass** jede LED-Platine (1) Anlagenflächen (12a, 12b) aufweist, der korrespondierende Anlageflächen (13a, 13b) an dem Reflektorhalter (8) zugeordnet sind, um die LED-Platine (1) an dem Reflektorhalter (8) in der Einschubrichtung (Z) zu positionieren, wobei vorzugsweise die Z-Anlageflächen (12a, 12b) der LED-Platine (1) auf gegenüberliegenden Seiten des Zentriervorsprungs (10) ausgebildet sind.

7. LED-Leuchte nach einem der Ansprüche 4 bis 6, **dadurch gekennzeichnet, dass** jede LED-Platine (1) an ihrer Unterseite eine Anlagefläche bildet, die mit einer korrespondierenden Anlagefläche (14) des Reflektorhalters (8), welche von dem Boden der zugeordneten Trägeraufnahme (9) erhaben ist, zusammenwirkt, um die LED-Platine (1) in einer quer zur Einschubrichtung (Z) verlaufenden X-Richtung zu positionieren.

8. LED-Leuchte nach Anspruch 7, **dadurch gekennzeichnet, dass** jeder Leuchteneinheit elastische Druckmittel (7) an dem Reflektorhalter (8) oder dem Platinenhalter (3) vorgesehen sind, die auf die Oberseite der LED-Platine (1) der Leuchteneinheit wirken, um die Unterseite der LED-Platine (1) gegen die korrespondierende Anlagefläche (14) des Reflektorhalters (8) zu drücken, wobei insbesondere als elastische Druckmittel Blattfedern (7) an dem Platinenhalter (3) vorgesehen sind, die sich von der Rückseite zur Vorderseite der Aufnahme (4) der Leuchteneinheit erstrecken.

9. LED-Leuchte nach einem der Ansprüche 4 bis 8, **dadurch gekennzeichnet, dass** der Platinenhalterkörper (3a) an dem Reflektorhalter (8) in Anlage kommt, um die Endposition des Platinenhalters (3) gegenüber dem Reflektorhalter (8) in der Einschubrichtung Z festzulegen.

10. LED-Leuchte nach einem der vorherigen Ansprüche, **dadurch gekennzeichnet, dass** der Platinenhalter (3) mit dem Reflektorhalter (8) verschraubt ist und/oder dass eine Steuerungselektronik für die LED-Platinen (1) an dem Platinenhalter (3) vorgesehen ist und/oder dass insgesamt vier Leuchteneinheiten vorgesehen sind.

11. Reflektoranordnung für eine LED-Leuchte, insbesondere einen LED-Fahrzeugscheinwerfer, mit einer Leuchteneinheit oder mehreren Leuchteneinheiten, wobei jede Leuchteneinheit ein Leuchtmittel in der Form einer LED-Platine (1) mit einer leuchtenden Fläche (1b) und eine dem Leuchtmittel (1) zugeordnete optische Einrichtung (2) aufweist, nach einem der Ansprüche 1 bis 10, mit einem Reflektorhalter (8), der die optische Einrichtungen (2) der vorhandenen Leuchteneinheiten trägt und einteilig mit diesen ausgebildet ist, wobei jeder Leuchteneinheit eine Trägeraufnahme (9) in dem Reflektorhalter (8) zugeordnet ist, in welche ein Trägerarm eines Platinenhalters (3) von der Rückseite des Reflektorhalters (8) geradlinig eingeschoben werden kann, wobei im vorderen Endbereich jeder Trägeraufnahme (9) Anlageflächen ausgebildet sind, mit denen Anlageflächen einer in einer Aufnahme (4) des Platinenhalters (3) positionierten LED-Platine (1) in Anlage kommen können, um die LED-Platine (1) in der Trägeraufnahme (9) gegenüber der zugeordneten optischen Einrichtung (2) in allen Richtungen zu positionieren, und wobei jede Trägeraufnahme (9) insbesondere seitliche Führungsnuten (9a, 9b) für einen Eingriff der seitlichen Ränder des zugeordneten Trägerarms (3b) definiert, wobei in der Trägeraufnahme (9), im Bereich einer stirnseitigen Endfläche der Trägeraufnahme (9), eine Zentrierausnehmung (11), um eine LED-Platine (1) in einer quer zur Einschubrichtung (Z) verlaufenden Y-Richtung zu zentrieren, und wenigstens eine Anlagefläche, um eine LED-Platine (1) in der Einschubrichtung (Z) zu positionieren, ausgebildet sind und **dadurch gekennzeichnet, dass** im Bereich des Bodens der Trägeraufnahme (9) eine Anlagefläche (14) ausgebildet ist, die von dem Boden der Trägeraufnahme (9) erhaben ist, wobei der vordere Endabschnitt der Anlagefläche (14) als eine Anlaufschräge (14a) ausgebildet ist, die mit der zugehörigen LED-Platine (1) zusammenwirkt, um diese beim Einschieben des Trägerarms (3b) anzuheben.

## Claims

1. LED light, in particular an LED vehicle headlight, comprising a light unit or a number of light units, each light unit having an illuminant in the form of an LED board (1) with a luminous surface (1b) and an optical device (2) assigned to the illuminant (1) with at least one reflector (2a) and/or at least one lens (2b), wherein a reflector holder (8) is provided that carries the optical devices (2) of the light unit or light units that are provided and in particular is formed in one piece with the latter, that a board holder (3) is provided that is fastened detachably to the reflector holder (8), that the board holder (3) has a receptacle (4) for each light unit in which the LED board (1) of the light unit is positioned, **characterized in that** the LED board (1) has contact surfaces that come into contact with corresponding contact surfaces on the reflector holder (8) in order to position the LED board (1) in the receptacle (4) with respect to that of the assigned optical device (2) when the board holder (3) is fixed on the reflector holder (8), and that there are assigned to each light unit (3) elastic pressurising means (6, 7) which are provided on the board holder (3) and/or the reflector holder (8) and act on the LED board (1) of the light unit in order to press its contact surfaces against the contact surfaces of the reflector holder (8) when the board holder (3) is fixed on the reflector holder (8).

2. LED light according to claim 1, **characterized in that** each receptacle (4) for an LED board (1) is open to a front face side of the board holder (3) and the assigned LED board (1) on the open face side projects out of the receptacle (4), on the end section of the LED board (1) projecting out of the receptacle (4) the contact surfaces of the LED boards (1) being designed for the positioning of the LED boards (1) with respect to the respective associated optical device (2).

3. LED light according to claim 1 or 2, **characterized in that** the board holder (3) has a board holder body (3a) and there is assigned to each light unit a carrier arm (3b) which projects in a straight line from the front side of the board holder body (3a), the receptacle (4) for the LED board (1) of the light unit being formed on the free front end section of the carrier arm (3b).

4. LED light according to claim 3, **characterized in that** there is assigned to the carrier arm (3b) of each light unit a carrier receptacle (9) in the reflector holder (8) into which the carrier arm (3b) can be inserted in a straight line from the rear side of the reflector holder (8), the carrier receptacle (9) defining in particular lateral guide grooves (9a, 9b) in which the lateral edges of the assigned carrier arm (3b) engage.

5. LED light according to claim 4, **characterized in that** each LED board (1) can be moved in the associated receptacle (4) of a carrier arm (3b) parallel to the direction of insertion (Z) of the carrier arm (3b) and there are provided in the rear end region of the receptacle (4) elastic pressurising means (6) which push the LED board (1) elastically forwards out of the receptacle (4), the LED board (1) having in particular on its front end region a centring projection (10) which engages in a corresponding centring recess (11) of the associated carrier receptacle (9) in order to centre the LED board (1) in a Y direction running transversely to the direction of insertion Z, the centring projection (10) and the centring recess (11) respectively having lateral contact surfaces (10a, 10b; 11a, 11b) lying opposite one another.

6. LED light according to claim 5, **characterized in that** each LED board (1) has contact surfaces (12a, 12b) to which corresponding contact surfaces (13a, 13b) on the reflector holder (8) are assigned in order to position the LED board (1) on the reflector holder (8) in the direction of insertion (Z), the Z contact surfaces (12a, 12b) of the LED board (1) preferably being formed on opposite sides of the centring projection (10).

7. LED light according to any of claims 4 to 6, **characterized in that** each LED board (1) forms on its lower side a contact surface that interacts with a corresponding contact surface (14) of the reflector holder (8) which is elevated from the bottom of the assigned carrier receptacle (9) in order to position the LED board (1) in an X direction running transversely to the direction of insertion (Z).

8. LED light according to claim 7, **characterized in that** each light unit is provided with elastic pressurising means (7) on the reflector holder (8) or the board holder (3) which act on the upper side of the LED board (1) of the light unit in order to press the lower side of the LED board (1) against the corresponding contact surface (14) of the reflector holder (8), leaf springs (7) in particular being provided as elastic pressurising means on the board holder (3) which extend from the rear side to the front side of the receptacle (4) of the light unit.

9. LED light according to any of claims 4 to 8, **characterized in that** the board holder body (3a) comes to rest against the reflector holder (8) in order to fix the end position of the board holder (3) with respect to the reflector holder (8) in the direction of insertion Z.

10. LED light according to any of the preceding claims, **characterized in that** the board holder (3) is screwed to the reflector holder (8) and/or **in that** control electronics for the LED boards (1) are provided on the board holder (3) and/or **in that** a total of four light units are provided.

11. A reflector arrangement for an LED light, in particular an LED vehicle headlight, comprising a light unit or a number of light units, each light unit having an illuminant in the form of an LED board (1) with a luminous surface (1b) and an optical device (2) assigned to the illuminant (1), according to any of claims 1 to 10, comprising a reflector holder (8) which carries the optical device (2) of the light units provided and in particular is formed in one piece with the latter, there being assigned to each light unit a carrier receptacle (9) in the reflector holder (8) into which a carrier arm of a board holder can be inserted in a straight line from the rear side of the reflector holder (8), and there being formed in the front end region of each carrier receptacle (9) contact surfaces in order to respectively position an LED board in the carrier receptacle (9), each carrier receptacle (9) defining in particular lateral guide grooves (9a, 9b) in which the lateral edges of the assigned carrier arm (3b) engage, wherein there are formed in the carrier receptacle (9), in particular in the region of a face side end surface of the carrier receptacle (9), a centring recess (11) in order to centre an LED board (1) in a Y direction running transversely to the direction of insertion (Z) and at least one contact surface in order to position an LED board (1) in the direction of insertion (Z), and/or that there is formed in the region of the bottom of the carrier receptacle (9) a contact surface (14) which is elevated from the bottom of the carrier receptacle (9).

## Revendications

1. Lampe DEL, en particulier phare de véhicule DEL, avec une unité d'éclairage ou plusieurs unités d'éclairage, chaque unité d'éclairage présentant un moyen lumineux sous la forme d'une platine DEL (1) avec une surface lumineuse (1b) et un dispositif optique (2) associé au moyen lumineux (1), qui présente au moins un réflecteur (2a) et/ou au moins une lentille (2b), un support de réflecteur (8) étant prévu, qui porte les dispositifs optiques (2) de l'unité ou des unités de luminaires existantes et qui, en particulier, est formé d'un seul tenant avec celles-ci, un support de platine (3) étant prévu, qui est fixé de manière amovible au support de réflecteur (8), le support de platine (3) présentant un logement (4) pour chaque unité de luminaire dans lequel la platine DEL (1) de l'unité d'éclairage est positionnée, **caractérisée en ce que** la platine DEL (1) présente des surfaces d'appui qui viennent en contact avec des surfaces d'appui correspondantes sur le support de réflecteur (8) afin de positionner la platine DEL (1) dans le logement (4) par rapport au dispositif optique associé (2) dans toutes les directions lorsque le support de platine (3) est fixé au support de réflecteur (8), et **en ce que** des moyens de pression élastiques (6, 7) sont associés à chaque unité d'éclairage, lesquels moyens de pression sont prévus sur le support de platine (3) et/ou le support de réflecteur (8) et agissent sur la platine DEL (1) de l'unité d'éclairage afin de presser ses surfaces de contact contre les surfaces de contact du support de réflecteur (8) lorsque le support de platine (3) est fixé au support de réflecteur (8).

2. Lampe DEL selon la revendication 1, **caractérisée en ce que** chaque logement (4) pour une platine DEL (1) est ouvert vers une face frontale avant du support de platine (3) et la platine DEL (1) associée fait saillie hors du logement (4) sur la face frontale ouverte, les surfaces de contact des platines DEL (1) pour le positionnement des platines DEL (1) par rapport au dispositif optique (2) respectivement associé étant formées sur la section d'extrémité de la platine DEL (1) faisant saillie hors du logement (4).

3. Lampe DEL selon la revendication 1 ou 2, **caractérisée en ce que** le support de platine (3) présente un corps de support de platine (3a) et **en ce qu'**à chaque unité d'éclairage est associé un bras de support (3b) qui fait saillie en ligne droite depuis le côté avant du corps de support de platine (3a), le logement (4) pour la platine DEL (1) de l'unité d'éclairage étant formé sur la section d'extrémité libre avant du bras de support (3b).

4. Lampe DEL selon la revendication 3, **caractérisée en ce qu**'un logement de support (9) est associé au bras de support (3b) de chaque unité d'éclairage dans le support de réflecteur (8), dans lequel le bras de support (3b) est inséré en ligne droite depuis le côté arrière du support de réflecteur (8), le logement de support (9) définissant en particulier des rainures de guidage latérales (9a, 9b), dans lesquelles s'engagent les bords latéraux du bras de support associé (3b).

5. Lampe DEL selon la revendication 4, **caractérisée en ce que** chaque platine DEL (1) est mobile dans le logement associé (4) d'un bras de support (3b) parallèlement à la direction d'insertion (Z) du bras de support (3b) et des moyens de pression élastiques (6) sont prévus dans la zone d'extrémité arrière du logement (4), lesquels pressent élastiquement la platine DEL (1) vers l'avant hors du logement (4), la platine DEL (1) en particulier présentant dans sa zone d'extrémité avant une saillie de centrage (10) qui s'engage dans un évidement de centrage correspondant (11) du logement de support associé (9) afin de centrer la platine DEL (1) dans une direction Y s'étendant transversalement à la direction d'insertion Z, la saillie de centrage (10) et l'évidement de centrage (11) présentant chacun des surfaces d'appui latérales opposées (10a, 10b ; 11a, 11b).

6. Lampe DEL selon la revendication 5, **caractérisée en ce que** chaque platine DEL (1) présente des surfaces de butée (12a, 12b) auxquelles sont associées des surfaces de butée correspondantes (13a, 13b) sur le support de réflecteur (8) afin de positionner la platine DEL (1) sur le support de réflecteur (8) dans la direction d'insertion (Z), les surfaces de butée Z (12a, 12b) de la platine DEL (1) étant de préférence formées sur des côtés opposés de la saillie de centrage (10).

7. Lampe DEL selon l'une quelconque des revendications 4 à 6, **caractérisé en ce que** chaque platine DEL (1) forme, sur sa face inférieure, une surface de butée coopérant avec une surface de butée correspondante (14) du support de réflecteur (8), qui est surélevé par rapport au fond du logement de support associé (9), afin de positionner la platine DEL (1) dans une direction X transversale à la direction d'insertion (Z).

8. Lampe DEL selon la revendication 7, **caractérisée en ce que** des moyens de pression élastiques (7) sont prévus sur chaque unité d'éclairage au niveau du support de réflecteur (8) ou du support de platine (3), qui agissent sur le côté supérieur de la platine DEL (1) de l'unité d'éclairage, afin de presser la face inférieure de la platine DEL (1) contre la surface d'appui correspondante (14) du support de réflecteur (8), des ressorts à lame (7) étant prévus en particulier comme moyens de pression élastiques sur le support de platine (3), lesquels ressorts à lame s'étendent du côté arrière au côté avant du logement (4) de l'unité d'éclairage.

9. Lampe DEL selon l'une quelconque des revendications 4 à 8, **caractérisée en ce que** le corps de support de platine (3a) vient en contact avec le support de réflecteur (8) afin de fixer la position finale du support de platine (3) par rapport au support de réflecteur (8) dans la direction d'insertion Z.

10. Lampe DEL selon l'une des revendications précédentes, **caractérisée en ce que** le support de platine (3) est vissé au support de réflecteur (8) et/ou **en ce qu'**une électronique de commande pour les platines DEL (1) est prévue sur le support de platine (3) et/ou **en ce qu'**un total de quatre unités de lumière est prévu.

11. Arrangement de réflecteur pour une lampe DEL, notamment un phare de véhicule DEL, comportant une unité d'éclairage ou plusieurs unités d'éclairage, chaque unité d'éclairage comportant un moyen d'éclairage sous la forme d'une platine DEL (1) avec une surface lumineuse (1b) et un dispositif optique (2) associé au moyen d'éclairage (1), selon l'une des revendications 1 à 10, comportant un support de réflecteur (8) qui porte les dispositifs optiques (2) des unités d'éclairage présentes et qui est formé d'un seul tenant avec celles-ci, chaque unité d'éclairage étant associée à un logement de support (9) dans le support de réflecteur (8), dans lequel un bras de support d'un support de platine (3) peut être inséré en ligne droite depuis le côté arrière du support de réflecteur (8), dans la région d'extrémité avant de chaque logement de support (9), des surfaces de contact étant formées, avec lesquelles des surfaces de contact d'une platine DEL (1) positionnée dans un logement (4) du support de platine (3) peuvent venir en contact, afin de positionner la platine DEL (1) dans le logement de support (9) par rapport au dispositif optique associé (2) dans toutes les directions, et chaque logement de support (9) définissant, en particulier, des rainures de guidage latérales (9a, 9b) pour l'engagement des bords latéraux du bras de support associé (3b) dans lequel dans le logement de support (9), dans la région d'une face d'extrémité du réceptacle de support (9), un évidement de centrage (11) pour centrer une platine DEL (1) dans une direction Y s'étendant transversalement à la direction d'insertion (Z) est formé et au moins une surface de butée pour le positionnement d'une platine DEL (1) dans la direction d'insertion (Z), et **caractérisé en ce que** dans la zone du fond du logement de support (9) est formée une surface de butée (14) qui est surélevée par rapport au fond du logement de support (9), la partie d'extrémité avant de la surface de butée (14) étant réalisée sous la forme d'un biseau de montée (14a) qui coopère avec la platine DEL (1) associée afin de soulever celle-ci lorsque le bras de support (3b) est enfoncé.
